# FASCICULE DE BREVET EUROPEEN

(11) **EP 2 368 971 B1**
(45) Date de publication et mention de la délivrance du brevet: **18.06.2014**
(21) Numéro de dépôt: 10305274.2
(22) Date de dépôt: 18.03.2010
(51) Int. Cl.: C11D 1/66, C11D 1/74, C11D 3/20, C11D 3/382, C11D 3/43, C11D 11/00, C23G 5/032

(54) **Utilisation en tant qu'agent de nettoyage d'une association d'un mélange d'esters méthyliques d'acides gras en C16-C20 d'huile de ricin avec au moins un glycéride éthoxylé**
Verwendung einer Mischung von Fettsäuremethylestern in C16-C20-Rizinusöl mit mindestens einem Glyzerid-Ethoxyl als Reinigungssubstanz
Use of a combination of a mixture of fatty acid methyl esters in C16-C20 castor oil with at least one ethoxylated glyceride as a cleaning agent

(43) Date de publication de la demande: 28.09.2011
(73) Titulaire: DENOLLE, Yann, 92200 Neuilly Sur Seine (FR); SEITA, Victor, 77580 Crécy la Chapelle (FR); DELAIRE, Vincent, 77260 La Ferte-Sous-Jouarre (FR)
(72) Inventeur: Denolle, M. Yann, 92200 Neuilly sur Seine (FR); Seita, M. Victor, 77163 Dammartin sur Tigeaux (FR); Delaire, M. Vincent, 77260 LA FERTE-SOUS-JOUARRE (FR)
(74) Mandataire: Regimbeau

(56) Documents cités:
- EP-A1- 1 053 781
- EP-A1- 1 844 759
- EP-A2- 0 527 315
- FR-A1- 2 907 128
- US-A- 5 194 173

## Description

La présente invention concerne l'utilisation en tant qu'agent de nettoyage d'une association d'un mélange d'esters méthyliques d'acides gras en C₁₆-C₂₀ d'huile de ricin avec au moins un glycéride éthoxylé, ainsi que des compositions comprenant une telle association.

Les produits utilisés couramment pour nettoyer les taches de graisses, d'huiles, d'encres ou encore de dérivés pétroliers sont souvent à base d'hydrocarbures qui sont préparés à partir du pétrole ou sont fortement alcalins.

Du fait de l'impact néfaste de ces produits sur l'environnement et sur la santé des personnes, des produits plus écologiques ont été développés à base d'huile de tournesol ou de soja. Cependant, ces produits présentent le désavantage de laisser un film brillant et gras après utilisation.

EP 0 527 315 A2 décrit un produit liquide, sous forme de microémulsion, pour le lavage-nettoyage de blanchets dans des machines pour impression en offset, ledit produit contenant: (a) 5-40 % en poids de glycéride partiel d'acide caprylique ou caprique éthoxylé avec 5 à 50 moles d'éthylène, (b) 1-10 % en poids de 1,2-bis-(oxazolin-2-) éthane, et (c) 10-90 % en poids d'au moins un ester méthylique d'acide gras choisi parmi l'acide caprylique (acide gras en C₈), l'acide caprique (acide gras en C₁₀), l'acide laurique (acide gras en C₁₂), l'acide myristique (acide gras en C₁₄) ou l'huile de coprah (qui comprend au moins 40% d'acide laurique - acide gras en C₁₂).

FR 2 907 128 décrit des compositions utilisables pour l'élimination de peintures et vernis comprenant au moins un ester d'acide gras et au moins un solvant oxygéné, l'ester d'acide gras pouvant être des esters méthyliques dérivés d'acides gras dérivés du ricin, tel que l'Esterol® A.

US 5,194,173 concerne un agent nettoyant pour éliminer les encres et autres contaminants huileux d'imprimantes, de plaques de métal pour imprimantes et de blanchets comprenant un ester alkylique en C₆ ou plus d'acide gras contenant de préférence de 8 à 22 atomes de carbone.

Les inventeurs ont alors découvert de manière surprenante que les esters méthyliques d'acides gras en C₁₆-C₂₀ d'huile de ricin présentaient un fort pouvoir solvant tout en laissant après utilisation un film satiné et sec qui semble en outre jouer un rôle protecteur, notamment en diminuant l'oxydation des surfaces métalliques. Les esters méthyliques d'acides gras en C₁₆-C₂₀ d'huile de ricin sont de plus biodégradables et ne sont donc pas néfastes pour l'environnement. Le ricin présente l'intérêt supplémentaire de pousser sur des terres non arables.

L'utilisation de glycérides éthoxylés permet en outre d'obtenir des compositions émulsionnables et d'augmenter le pouvoir nettoyant d'une telle composition. En effet, en plus d'être un agent émulsionnant, ce type de tensioactif non ionique présente l'avantage d'être un très bon agent anti-tâche. Il possède également les propriétés d'un agent non moussant et/ou viscosant (c'est-à-dire augmentant la viscosité d'une composition).

Les compositions comprenant une telle association d'esters méthyliques d'acides gras en C₁₆-C₂₀ d'huile de ricin et d'au moins un glycéride éthoxylé présente l'avantage supplémentaire d'avoir un pH neutre.

La présente invention a ainsi pour premier objet l'utilisation en tant qu'agent de nettoyage d'une association d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin, avec au moins un glycéride éthoxylé.

Le mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin, est plus particulièrement utile en tant qu'agent de nettoyage et de dégraissage et le glycéride éthoxylé est utile à la fois en tant qu'agent nettoyant et agent émulsionnant. Les compositions comprenant une telle association sont donc émulsionnables.

Dans le présent document, le terme « esters d'acides gras d'huile de ricin » pourra être substitué de manière équivalente au terme «esters méthyliques d'acides gras en C₁₆-C₂₀ d'huile de ricin ».

Par « acides gras en C₁₆-C₂₀ d'huile de ricin », on entend, au sens de la présente invention, un mélange d'acides gras issus de l'huile de ricin comprenant une chaîne hydrocarbonée linéaire, saturée ou insaturée, comprenant 16 à 20 atomes de carbone (y compris celui de la fonction acide carboxylique terminale). Ces acides gras ne comprennent donc pas l'acide ricinoléique qui ne peut être considéré comme un acide gras puisqu'il comprend une fonction hydroxy (OH) sur sa chaîne latérale. Ils comprendront en outre majoritairement des acides gras en C₁₆ et C₁₈ (au moins 80%, de préférence au moins 90%, et encore de préférence au moins 95% en poids par rapport au mélange d'acides gras). Les acides gras en C₁₈ comprendront plus particulièrement de l'acide stéarique, de l'acide oléique, de l'acide linoléique et de l'acide linolénique, et les acides gras en C₁₆ comprendront plus particulièrement de l'acide palmitique. Les acides gras en C₁₈ représentent au moins 70%, en particulier au moins 75%, et plus particulièrement au moins 80% en poids par rapport au poids total du mélange d'acides gras en C₁₆-C₂₀ d'huile de ricin.

Les esters méthyliques d'acides gras en C₁₈ représenteront au moins 70%, en particulier au moins 75%, et plus particulièrement au moins 80% en poids par rapport au poids total du mélange d'esters méthyliques d'acides gras en C₁₆-C₂₀ d'huile de ricin. En particulier, il s'agira d'un mélange d'esters méthyliques d'acides gras en C₁₆-C₂₀ d'huile de ricin qui comprendra :
- environ 11 % en poids d'ester méthylique d'acide stéarique,
- environ 30% en poids d'ester méthylique d'acide oléique, et
- environ 40% en poids d'ester méthylique d'acide linoléique.
Ce mélange pourra plus particulièrement être de l'Esterol^{®} A commercialisé par la société Arkema (France).

Les glycérides éthoxylés selon l'invention répondront avantageusement à la formule (I) suivante : pour laquelle :
- x, y et z représentent, indépendamment les uns des autres, un nombre entier compris entre 0 et 40 et dont la somme x + y + z est comprise entre 1 et 100, de préférence entre 10 et 40, et
- R₁, R₂ et R₃ représentent, indépendamment les uns des autres, un atome d'hydrogène ou un groupe -CO-A où A représente une chaîne hydrocarbonée linéaire, saturée ou insaturée, comprenant 5 à 25, avantageusement 10 à 20, atomes de carbone et étant éventuellement substituée par un groupe OH, au moins un des groupements R₁, R₂ et R₃ ne représentant pas un atome d'hydrogène.

Il pourra s'agir plus particulièrement du glycereth-17 cocoate, commercialisé sous le nom Levenol^{®} C-201 par la société KAO Corporation S.A. et distribué en France par Univar (correspondant à un composé de formule (I) pour lequel x + y + z = 17 et R₁, R₂ et R₃ représentent des chaînes grasses issues de l'huile de coco ou un atome d'hydrogène), de l'huile de ricin éthoxylée, comprenant notamment 35 motifs éthoxylés, produit commercialisée sous le nom Dehscofix^{®} CO125 (correspondant à un composé de formule (I) pour lequel x + y + z = 35 et R₁, R₂ et R₃ représentent des chaînes grasses issues de l'huile de ricin), ou d'un mélange de ceux-ci.

Le glycéride éthoxylé sera de préférence d'origine végétale.

L'utilisation d'un tel glycéride éthoxylé dans la composition permet notamment le rinçage à l'eau de la surface dure nettoyée, ainsi que la formation d'une émulsion des esters d'acides gras d'huile de ricin avec de l'eau quand les esters d'acides gras d'huile de ricin sont utilisés dilués dans l'eau, notamment à hauteur de 20 - 30%.

Une composition comprenant une telle association peut être appliquée au pinceau, au chiffon, par pulvérisation (notamment sous pression), par aspersion ou encore par immersion, éventuellement en présence d'ultra-sons.

Elle peut être utilisée diluée dans l'eau et peut être utilisée avec ou sans rinçage à l'eau.

Elle peut être également utilisée à froid comme à chaud, c'est-à-dire à une température comprise entre -5°C et 80°C.

En particulier, elle permet de travailler à des pH neutres.

Une association selon l'invention pourra être contenue en particulier dans une composition telle que définie ci-dessous dans le second objet de l'invention.

Une telle association pourra être utilisée dans une composition de traitement de surface, et en particulier dans une composition destinée au nettoyage et au dégraissage ou encore dans une composition dégrippante, pour tout type de surface dure, à base notamment de métal tel que le fer, de plastique, d'élastomère ou encore de caoutchouc, en particulier dans des installations industrielles (imprimeries, garages, entrepôts, ateliers de mécanique, usines, sites de forage pétrolier, etc.) ou des bâtiments de collectivités.

Par « dégrippant » ou « composition dégrippante », on entend en particulier, au sens de la présente invention, une composition permettant de débloquer une pièce qui pourra être notamment corrodée. Une telle composition permet en particulier, dans le cadre de la présente invention, d'éliminer la rouille ou tout autre produit d'oxydation.

Par « surface dure », on entend notamment, au sens de la présente invention, les sols, les murs, les châssis de machine, les moteurs (automobiles, motos, poids lourds, bateaux, etc.), les cuves à fuel ou encore les outils.

Une telle association permet l'élimination des hydrocarbures légers tels que l'essence, le gasoil, le pétrole ou encore le kérosène, les goudrons tels que ceux provenant de résidus de combustion, les goudrons végétaux, les goudrons de Norvège ou encore les goudrons du Canada, les bitumes tels que le bitume de Judée, les peintures, les encres, les dérivés pétroliers, y compris le pétrole brut, les graisses, les huiles, le fioul lourd, la rouille ou tout autre produit d'oxydation, etc.

Une telle association peut être utilisée seule ou additionnée d'un ou plusieurs additifs, notamment choisis parmi les solvants (en particulier d'origine végétale), les tensioactifs ioniques (notamment anioniques), d'autres tensioactifs non ioniques (tels que les esters et amides d'acides gras), d'autres agents nettoyants, les agents antigels, les colorants, les parfums, les conservateurs et les sels.

Le solvant pourra être de l'eau et/ou du bioéthanol (solvant d'origine végétale). Le tensioactif anionique pourra être du lauryl éther sulfate de sodium. L'agent antigel pourra être du monopropylène de glycol, du laurate d'isopropyle ou un mélange de ceux-ci, ce qui permet de travailler à des températures plus basses. L'agent nettoyant pourra être du lactate d'éthyle.

Par « acide gras », on entend, au sens de la présente invention, un composé de formule R-COOH comprenant 6 à 22 atomes, de préférence 10 à 20, de carbone, où R représente une chaîne hydrocarbonée linéaire, saturée ou insaturée (R comprenant donc 5 à 21, de préférence 9 à 19, atomes de carbone).

Par « ester d'acide gras », on entend, au sens de la présente invention, un composé de formule R-COO-Rₐ, où R est tel que défini ci-dessus et Rₐ est un groupe alkyle en C₁ à C₆ tel que défini précédemment, et en particulier est l'isopropyle. Il pourra s'agir en particulier du laurate d'isopropyle, produit ayant également des propriétés d'antigel.

Par « amide d'acide gras », on entend, au sens de la présente invention, un composé de formule R-CO-NR_{b}R_{c}, où R est tel que défini ci-dessus et R_{b} et R_{c} représentent, indépendamment l'un de l'autre, un groupe alkyle en C₁ à C₆ tel que défini précédemment, éventuellement substitué par un groupe OH ; et notamment un groupe CH₂CH₂OH. Il pourra s'agir en particulier d'un mélange d'amides d'acides gras tel que le diéthanolamide de coprah.

Selon un premier aspect, l'association est utilisée dans une composition utilisées pour des gros travaux, pour nettoyer et dégraisser des surfaces dures très sales et/ou très grasses comme des moteurs, des outils, des cuves à fuel, etc. ou encore dans une composition dégrippante.

Dans ce cas, le mélange d'esters d'acides gras d'huile de ricin, pour lequel les acides gras en C₁₈ représentent au moins 70% en poids du poids total du mélange d'acides gras en C₁₆-C₂₀ d'huile de ricin, représentera au moins 60%, de préférence au moins 70%, et notamment entre 70% et 99% en poids du poids total de la composition.

Le glycéride éthoxylé représentera avantageusement 1 à 15%, de préférence 1 à 10% en poids du poids total de la composition.

De préférence, le glycéride éthoxylé sera utilisé dans un rapport en poids glycéride éthoxylé sur esters d'acides gras d'huile de ricin compris entre 0,1% et 20%, avantageusement entre 3% et 15%.

En particulier, la composition pourra comprendre en outre un solvant d'origine végétale tel que le bioéthanol, afin d'augmenter le pouvoir solvant des esters d'acides gras d'huile de ricin et/ou un tensioactif non ionique tel qu'un amide d'acide gras comme le diéthanolamide de coprah et/ou un autre agent nettoyant tel que le lactate d'éthyle.

Selon un second aspect, la composition est utilisée pour nettoyer et dégraisser, et en particulier à pH neutre, des surfaces dures peu sales et/ou peu grasses (c'est-à-dire pour un nettoyage régulier) notamment de murs, de sols, de châssis de machines, etc.

Dans ce cas, le mélange d'esters d'acides gras d'huile de ricin représentera de 1% à 10%, avantageusement de 2% à 5%, en poids du poids total des composants de la composition autres que l'eau.

Le glycéride éthoxylé représentera avantageusement 10 à 75%, de préférence 30 à 60% en poids du poids total des composants de la composition autres que l'eau.

De plus, la composition sera utilisée sous une forme diluée dans l'eau (la formulation diluée contenant alors de 0,1% à 5%, de préférence de 0,5% à 2% en poids de composants autres que l'eau, par rapport au poids total de la formulation diluée).

Selon un mode de réalisation particulier de l'invention, la composition comprendra au moins un solvant d'origine végétale tel que le bioéthanol et/ou au moins un tensioactif anionique tel que le lauryl éther sulfate de sodium et/ou au moins un agent antigel tel que le monopropylene glycol ou le laurate d'isopropyle.

La présente invention a également pour second objet une composition comprenant :
- un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
- au moins un glycéride éthoxylé, et
- éventuellement au moins un additif choisi parmi les solvants (en particulier d'origine végétale), les tensioactifs ioniques (notamment anioniques), d'autres tensioactifs non ioniques, les agents antigels, d'autres composés nettoyant.

Cette composition sera plus particulièrement une composition de traitement de surface dure telle que définie ci-dessus, et en particulier une composition destinée au nettoyage et au dégraissage de surface dure ou encore une composition dégrippante.

La surface dure pourra être à base de métal tel que le fer, de plastique, d'élastomère ou encore de caoutchouc, en particulier dans des installations industrielles (imprimeries, garages, entrepôts, ateliers de mécanique, usines, sites de forage pétrolier, etc.) ou des bâtiments de collectivités.

Cette composition a en particulier un pH neutre.

Les acides gras issus de l'huile de ricin seront tels que définis précédemment. Les esters méthyliques d'acides gras en C₁₈ représenteront au moins 70%, en particulier au moins 75%, et plus particulièrement au moins 80% en poids par rapport au poids total du mélange d'esters méthyliques d'acides gras en C₁₆-C₂₀ d'huile de ricin. En particulier, il s'agira d'un mélange d'esters méthyliques d'acides gras en C₁₆-C₂₀ d'huile de ricin qui comprendra :
- environ 11 % en poids d'ester méthylique d'acide stéarique,
- environ 30% en poids d'ester méthylique d'acide oléique, et
- environ 40% en poids d'ester méthylique d'acide linoléique.
Ce mélange pourra plus particulièrement être de l'Esterol^{®} A commercialisé par la société Arkema (France).

Le glycéride éthoxylé répondra avantageusement à la formule (I) précédente. Il sera de préférence d'origine végétale. Il pourra s'agir du glycereth-17 cocoate, d'huile de ricin éthoxylée (comprenant notamment 35 motifs éthoxyles), ou d'un mélange de ceux-ci.

Le solvant pourra être de l'eau et/ou du bioéthanol (solvant d'origine végétale). Le tensioactif anionique pourra être du lauryl éther sulfate de sodium. Le tensioactif non ionique pourra être un ester d'acide gras tel que le laurate d'isopropyle, un amide d'acide gras tel que le diéthanolamide de coprah, ou un mélange de ceux-ci. L'agent antigel pourra être du monopropylène de glycol, de le laurate d'isopropyle ou un mélange de ceux-ci. L'agent nettoyant pourra être du lactate d'éthyle.

La composition pourra comprendre également au moins un additif choisi parmi les colorants, les parfums, les conservateurs et les sels, ou tout autre additif utilisé classiquement dans une telle composition.

Selon un premier aspect, la composition sera plus particulièrement destinée à des gros travaux, pour nettoyer et dégraisser des surfaces dures très sales et/ou très grasses comme des moteurs, des outils, des cuves à fuel, etc. ou encore une composition dégrippante.

De manière avantageuse, le mélange d'esters d'acides gras d'huile de ricin, pour lequel les acides gras en C₁₈ représentent au moins 70% en poids du poids total du mélange d'acides gras en C₁₆-C₂₀ d'huile de ricin, représentera au moins 60%, de préférence au moins 70%, notamment de 70 à 99% en poids du poids total de la composition

Le glycéride éthoxylé représentera avantageusement dans ce cas 1 à 15%, de préférence 1 à 10% en poids du poids total de la composition.

De préférence, le glycéride éthoxylé sera utilisé dans un rapport en poids glycéride éthoxylé sur esters d'acides gras d'huile de ricin compris entre 0,1% et 20%, avantageusement entre 3% et 15%.

De manière avantageuse, la composition sera constituée par :
- un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
- au moins un tensioactif non ionique émulsionnant, de préférence d'origine végétale, tel qu'un tensioactif de formule (I) telle que définie précédemment, et en particulier le glycereth-17 cocoate et/ou de l'huile de ricin éthoxylée, et
- éventuellement au moins un additif choisi parmi les solvants (en particulier d'origine végétale), les tensioactifs ioniques (notamment anioniques), d'autres tensioactifs non ioniques tel qu'un ester ou un amide d'acide gras, les agents antigels, d'autres composés nettoyant, les colorants, les parfums, les conservateurs et les sels.

Selon un mode de réalisation particulier de l'invention, la composition comprendra, par rapport au poids total de la composition :
- 50 à 99%, avantageusement 60 à 99%, de préférence 70 à 99%, en poids d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin, et
- 1 à 15%, de préférence 1 à 10%, en poids d'au moins un tensioactif non ionique émulsionnant, de préférence d'origine végétale, tel qu'un tensioactif de formule (I) telle que définie précédemment, et en particulier le glycereth-17 cocoate et/ou de l'huile de ricin éthoxylée, et
- 0 à 35%, de préférence 0 à 25%, en poids d'au moins un additif, notamment choisi parmi les solvants (en particulier d'origine végétale), les tensioactifs ioniques (notamment anioniques), d'autres tensioactifs non ioniques tel qu'un ester ou un amide d'acide gras, les agents antigels, d'autres composés nettoyant, les colorants, les parfums, les conservateurs et les sels.

Une telle composition pourra notamment être l'une des compositions 1 à 3 suivantes :
■ composition 1 constituée, par rapport au poids total de la composition, par :
   - 97% en poids d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin, et
   - 3% en poids de glycereth-17 cocoate,
      un colorant pouvant être ajouté à une telle composition,
■ composition 2 constituée, par rapport au poids total de la composition, par :
   - 73,5% en poids d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
   - 6% en poids de diéthanolamide de coprah,
   - 7% en poids d'huile de ricin éthoxylée comprenant notamment 35 motifs éthoxyles (-CH₂CH₂O-),
   - 10% en poids d'eau, et
   - 3,5% en poids de bioéthanol, et
■ composition 3 constituée, par rapport au poids total de la composition, par :
   - 88% en poids d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
   - 4% en poids de lactate d'éthyle,
   - 4% en poids d'huile de ricin éthoxylée comprenant notamment 35 motifs éthoxyles,
   - 1 % en poids de glycereth-17 cocoate,
   - 2% en poids d'eau, et
   - 1 % de diéthanolamide de coprah,
un colorant pouvant être ajouté à une telle composition.

Selon un second aspect, la composition est plus particulièrement destinée au nettoyage et au dégraissage des surfaces dures peu sales et/ou peu grasses (c'est-à-dire pour un nettoyage régulier) notamment de murs, de sols, de châssis de machines, etc.

Le mélange d'esters d'acides gras d'huile de ricin représentera avantageusement de 1% à 10%, de préférence de 2% à 5%, en poids du poids total des composants de la composition autres que l'eau.

Le glycéride éthoxylé représentera avantageusement 10 à 75%, de préférence 30 à 60%, en poids du poids total des composants de la composition autres que l'eau.

De manière avantageuse, la composition comprendra en outre au moins un tensioactif anionique tel que le lauryl éther sulfate de sodium et/ou au moins un solvant d'origine végétale tel que le bioéthanol et/ou au moins un agent antigel tel que le monopropylene glycol ou le laurate d'isopropyle.

La composition pourra être formulée sous une forme concentrée, à diluer dans l'eau avant utilisation, notamment à hauteur de 2 à 20% (la formulation diluée contenant alors de 0,1% à 5%, de préférence de 0,5% à 2% en poids de composants autres que l'eau, par rapport au poids total de la formulation diluée). Une telle formulation concentrée pourra comprendre notamment de 60 à 80%, de préférence environ 75%, en poids d'eau par rapport au poids totale de la composition.

Selon un mode de réalisation particulier de l'invention, la composition comprendra, par rapport au poids des composants autre que l'eau de la composition :
- 1 à 10%, de préférence 2 à 5% en poids d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
- 30 à 75%, de préférence 30 à 60% en poids, d'au moins un tensioactif non ionique émulsionnant, de préférence d'origine végétale, tel qu'un tensioactif de formule (I) telle que définie précédemment, et en particulier le glycereth-17 cocoate et/ou de l'huile de ricin éthoxylée, et
- 20 à 60%, de préférence 30 à 50% en poids d'au moins un additif, notamment choisi parmi les solvants en particulier d'origine végétale, les tensioactifs ioniques (notamment anioniques), d'autres tensioactifs non ioniques tel qu'un ester ou un amide d'acide gras, les agents antigels, d'autres composés nettoyant, les colorants, les parfums, les conservateurs et les sels.

En particulier, la composition pourra être constituée, par rapport au poids total de la composition, par :
- 74,8% en poids d'eau,
- 3,8% en poids de lauryl éther sulfate de sodium,
- 14,15% en poids de glycereth-17 cocoate,
- 0,3% en poids de parfums,
- 5% en poids de bioéthanol,
- 1% en poids de mono propylène glycol, et
- 0,95% en poids d'un mélange d'esters méthyliques d'acides gras d'huile de ricin, pour lequel les acides gras en C₁₈ représentent au moins 70% en poids du poids total du mélange d'acides gras en C₁₆-C₂₀ d'huile de ricin,
un colorant pouvant être ajouté à une telle composition.

La présente invention sera mieux comprise à la lumière des exemples non limitatifs qui suivent.

### EXEMPLES

### EXEMPLE 1 : Compositions selon l'invention

Les compositions C1 à C4 selon l'invention décrites dans les tableaux suivants ont été préparées. Elles sont plus adaptées pour de gros pour des gros travaux, pour nettoyer et dégraisser des surfaces dures très sales et/ou très grasses comme des moteurs, des outils, des cuves à fuel, etc. ou encore comme dégrippant (composition C1).

| **Composants** | **Quantités (en kg)** | | | |
|---|---|---|---|---|
| | **C1** | **C2** | **C3** | **C4** |
| Mélange d'esters méthyliques d'acides gras d'huile de ricin (Estérol^{®} A) | 970 | 970 | 735 | 880 |
| Glycereth-17 cocoate (Levenol^{®} C-201) | 30 | 30 | - | 10 |
| Huile de ricin éthoxylée avec 35 motifs éthoxyles (Descofix^{®} CO125) | - | - | 70 | 40 |
| Colorant | - | 0,008 | - | 0,008 |
| Diéthanolamide de coprah (Amidet^{®} B112) | - | - | 60 | 10 |
| Bioéthanol | - | - | 35 | - |
| Eau | - | - | 100 | 20 |
| Lactate d'éthyle | - | - | - | 40 |

La composition C5 selon l'invention décrite dans le tableau suivant a été préparée. Elle est plus adaptée pour un nettoyage de surfaces dures peu sales et/ou peu grasses. Elle sera avantageusement utilisée sous une forme diluée dans l'eau de 2 à 5%, voire jusqu'à 20% pour des taches plus difficiles à nettoyer.

| **Composants** | **Quantités (en kg)** |
|---|---|
| Eau | 748 |
| Lauryl éther sulfate de sodium | 38 |
| Glycereth-17 cocoate (Levenol^{®} C-201) | 141,5 |
| Parfums | 3 |
| Bioéthanol | 50 |
| Mono propylène glycol | 10 |
| Mélange d'esters méthyliques d'acides gras d'huile de ricin (Estérol^{®} A) | 9,5 |
| Colorant | 0,0025 |

### EXEMPLE 2 : Compositions utilisées dans les exemples comparatifs 3 à 7

Les trois formulations A à C à base d'un mélange d'esters méthyliques d'acides gras d'huile de ricin ont été préparées. Les pourcentages sont donnés en poids par rapport au poids total de la formulation.

| **Composants** | **A*** | **B*** | **C** |
|---|---|---|---|
| Mélange d'esters méthyliques d'acides gras d'huile de ricin (Estérol^{®} A) | 100% | 80% | 97% |
| Bioéthanol | - | 20% | - |
| Glycereth-17 cocoate (Levenol^{®} C-201) | - | - | 3% |

| | | | |
|---|---|---|---|
| * Les formulations A et B ne font pas partie de la présente invention | | | |

Les compositions A, B et C ont alors été testées en comparaison avec des compositions de l'art antérieur à base d'huile de tournesol :
■ Composition X constituée d'huile de tournesol pure, et
■ Composition Y : composition émulsionnable à base d'huile de tournesol (commercialisée sous le nom Neutralène^{®} 2006^{E} par la société TEC Industrie).

### EXEMPLE 3 : Efficacité du dégraissage

Sur des plaques de verre blanc, sont appliquées en couche épaisse de 0,5 à 2 mm d'épaisseur :
■ de l'huile semi-synthétique commercialisée sous le nom Perfo 10 W 40 par la société Lubro,
■ de la graisse au bisulfure de molybdène 104 commercialisée par la société Lubro, et
■ une émulsion liquide de bitume solvanté commercialisée sous le nom Blacksol^{®} par la société Technique-Béton.

Les compositions A, B, C, X et Y ont alors été appliquées par pulvérisation, les compositions A, B et X étant utilisés pures tandis que les compositions émulsionnables C et Y étant utilisées sous forme diluées dans l'eau à 30%.

Après 5 à 10 min, la surface du verre est essuyée avec un papier d'essuyage ouaté, puis avec un papier d'essuyage imbibé de la composition dans le cas du bitume.

L'aspect de la surface du verre a alors été observé juste après l'étape d'essuyage (T0) puis après 5 minutes (T5).

Dans le cas des compositions émulsionnables C et Y, la surface du verre a alors été rincée à l'eau puis séchée au papier d'essuyage.

L'aspect de la surface du verre a alors été observé (TR).

Les résultats observés sont décrits dans le tableau suivant :

Les compositions A et X, et C et Y ont été comparées entre elles du fait de leur similitude de formulation. On constate ainsi que les compositions à base d'un mélange d'esters d'acides gras d'huile de ricin ont un meilleur pouvoir dégraissant que les compositions à base d'huile de tournesol.

### EXEMPLE 4 : Action anti-corrosion

Trois plaques d'acier de 5 x 10 cm ont été plongées chacune directement dans la composition A, B ou X utilisée pure, puis égouttées. Une quatrième plaque d'acier n'a été plongée dans aucune composition afin de servir de témoin.

Les plaques ont ensuite été immergées dans une solution d'acide sulfurique à 0,5% pendant 24h.

Une fois sorties de la solution acide, les plaques ont été laissées à sécher à l'air libre à température ambiante pendant 1 heure.

Les inventeurs ont alors pu faire les observations suivantes :
■ Un dégagement gazeux est observé à la surface de la plaque d'acier dès l'immersion de celle-ci dans la solution acide pour la plaque témoin, après 30 minutes pour la plaque ayant été plongée dans la composition B et après 1 heure pour les plaques ayant été plongées dans la composition A ou X.
■ Concernant le degré d'oxydation, la plaque témoin est complètement oxydée (formation d'oxyde de fer III de couleur rouge orangé), la plaque ayant été plongée dans la composition X est très oxydée mais a été partiellement protégée comparativement à la plaque témoin, et les plaques ayant été plongées dans les compositions A et B sont peu oxydées, seules des piqûres d'oxydations espacées et peu nombreuses étant observées.

On constate ainsi que la présence d'un mélange d'esters d'acides gras d'huile de ricin apporte une meilleure protection anti-corrosion que l'huile de tournesol.

### EXEMPLE 5 : Stabilité de préparations émulsionnées

Les compostions C et Y ont été diluées à 30% avec de l'eau et mélangées pour former une émulsion. Les compositions ont alors été laissées au repos.

On constate alors que la composition X émulsionnée commence à déphaser après 15 minutes et est complètement séparée en deux phases après 1 heure.

Au contraire, la composition C émulsionnée commence à déphaser après 30 minutes et n'est toujours pas séparée en deux phases après 1 semaine.

### EXEMPLE 6 : Dissolution d'une peinture glycérophtalique

Une peinture glycérophtalique a été déposée sur une plaque de verre et laissée sécher pendant 24h.

Plusieurs spots de 5 gouttes de chaque composition A ou X ont alors été déposées sur la plaque de verre à intervalles réguliers. Toutes les minutes, un spot de chaque composition (A et X) a été essuyé avec un chiffon de manière à voir si la peinture avait été solubilisée à l'endroit de l'application de la composition.

On observe alors que la peinture est totalement solubilisée après 5 minutes avec la composition A alors qu'elle n'est solubilisée qu'après 11 minutes avec la composition X.

### EXEMPLE 7 : Aspect de surface après application

Une surface en plastique moulé granuleux est frottée en aller-retour sur une aire d'environ 10 x 30 cm avec un papier d'essuyage imbibé de la composition A, B ou X. On laisse au repos pendant 30 minutes avant d'observer la surface.

On constate que la composition à base d'huile de tournesol a laissé un film brillant et gras, tandis que la composition à base d'un mélange d'esters d'acides gras d'huile de ricin a laissé un film satiné, sec et non gras.

La nature grasse ou non grasse du film a été contrôlée en appliquant un papier sur la surface en plastique et en observant la formation ou non d'une tâche grasse bien reconnaissable sur le papier.

## Revendications

1. Composition comprenant :
- un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin,
- au moins un glycéride éthoxylé,
- éventuellement au moins un additif choisi parmi les solvants en particulier d'origine végétale, les tensioactifs ioniques, d'autres tensioactifs non ioniques, les agents antigels, et d'autres agents nettoyants, et
- éventuellement au moins un additif choisi parmi les colorants, les parfums, les conservateurs, et les sels.

2. Composition selon la revendication 1, **caractérisée en ce que** ladite composition est une composition de traitement de surface dure, et en particulier une composition destinée au nettoyage et au dégraissage de surface dure ou encore une composition dégrippante.

3. Composition l'une quelconque des revendications 1 et 2, **caractérisée en ce qu'**elle a un pH neutre.

4. Composition selon l'une quelconque des revendications 1 à 3, **caractérisée en ce que** le mélange d'esters méthyliques d'acides gras en C₁₆-C₂₀ d'huile de ricin est un mélange d'esters méthyliques d'acides gras en C₁₆-C₂₀ d'huile de ricin, comprenant :
- environ 11 % en poids d'ester méthylique d'acide stéarique,
- environ 30% en poids d'ester méthylique d'acide oléique, et
- environ 40% en poids d'ester méthylique d'acide linoléique.

5. Composition selon l'une quelconque des revendications 1 à 4, **caractérisée en ce que** le glycéride éthoxylé répond à la formule (I) suivante : pour laquelle :
- x, y et z représentent, indépendamment les uns des autres, un nombre entier compris entre 0 et 40 et dont la somme x + y + z est comprise entre 1 et 100, de préférence entre 10 et 40, et
- R₁, R₂ et R₃ représentent, indépendamment les uns des autres, un atome d'hydrogène ou un groupe -CO-A où A représente une chaîne hydrocarbonée linéaire, saturée ou insaturée, comprenant 5 à 25, de préférence 10 à 20, atomes de carbone et étant éventuellement substituée par un groupe OH,
au moins un des groupements R₁, R₂ et R₃ ne représentant pas un atome d'hydrogène.

6. Composition selon la revendication 5, **caractérisée en ce que** le glycéride éthoxylé est le glycereth-17 cocoate, de l'huile de ricin éthoxylée, ou un mélange de ceux-ci.

7. Composition selon l'une quelconque des revendications 1 à 6, **caractérisée en ce qu'**elle est choisie parmi les compositions (1) à (4) suivantes :
■ composition (1) constituée, par rapport au poids total de la composition, par :
- 97% en poids d'un mélange d'esters méthyliques d'acides gras en C₁₆-C₂₀ d'huile de ricin, et
- 3% en poids de glycereth-17 cocoate,
un colorant pouvant être ajouté à une telle composition,
■ composition (2) constituée, par rapport au poids total de la composition, par :
- 73,5% en poids d'un mélange d'esters méthyliques d'acides gras en C₁₆-C₂₀ d'huile de ricin,
- 6% en poids de diéthanolamide de coprah,
- 7% en poids d'huile de ricin éthoxylée comprenant notamment 35 motifs éthoxyles,
- 10% en poids d'eau, et
- 3,5% en poids de bioéthanol,
■ composition (3) constituée, par rapport au poids total de la composition, par :
- 88% en poids d'un mélange d'esters méthyliques d'acides gras en C₁₆-C₂₀ d'huile de ricin,
- 4% en poids de lactate d'éthyle,
- 4% en poids d'huile de ricin éthoxylée comprenant notamment 35 motifs éthoxyles,
- 1 % en poids de glycereth-17 cocoate,
- 2% en poids d'eau, et
- 1 % de diéthanolamide de coprah,
un colorant pouvant être ajouté à une telle composition, et
■ composition (4) constituée, par rapport au poids total de la composition, par :
- 74,8% en poids d'eau,
- 3,8% en poids de lauryl éther sulfate de sodium,
- 14,15% en poids de glycereth-17 cocoate,
- 0,3% en poids de parfums,
- 5% en poids de bioéthanol,
- 1% en poids de mono propylène glycol, et
- 0,95% en poids d'un mélange d'esters méthyliques d'acides gras en C₁₆-C₁₈ d'huile de ricin,
un colorant pouvant être ajouté à une telle composition.

8. Utilisation en tant qu'agent de nettoyage d'une association d'un mélange d'esters méthyliques d'acides gras en C₁₆-C₂₀ d'huile de ricin, pour lequel les acides gras en C₁₈ représentent au moins 70% en poids du poids total du mélange d'acides gras en C₁₆-C₂₀ d'huile de ricin, avec au moins un glycéride éthoxylé.

9. Utilisation selon la revendication 8, **caractérisée en ce que** le mélange d'esters méthyliques d'acides gras en C₁₆-C₂₀ d'huile de ricin est un mélange d'esters méthyliques d'acides gras en C₁₆-C₂₀ d'huile de ricin, comprenant :
- environ 11 % en poids d'ester méthylique d'acide stéarique,
- environ 30% en poids d'ester méthylique d'acide oléique, et
- environ 40% en poids d'ester méthylique d'acide linoléique.

10. Utilisation selon l'une quelconque des revendications 8 et 9, **caractérisée en ce que** le glycéride éthoxylé répond à la formule (I) suivante : pour laquelle :
- x, y et z représentent, indépendamment les uns des autres, un nombre entier compris entre 0 et 40 et dont la somme x + y + z est comprise entre 1 et 100, de préférence entre 10 et 40, et
- R₁, R₂ et R₃ représentent, indépendamment les uns des autres, un atome d'hydrogène ou un groupe -CO-A où A représente une chaîne hydrocarbonée linéaire, saturée ou insaturée, comprenant 5 à 25, de préférence 10 à 20, atomes de carbone et étant éventuellement substituée par un groupe OH,
au moins un des groupements R₁, R₂ et R₃ ne représentant pas un atome d'hydrogène.

11. Utilisation selon la revendication 10, **caractérisée en ce que** le glycéride éthoxylé est le glycereth-17 cocoate, de l'huile de ricin éthoxylée, ou un mélange de ceux-ci.

12. Utilisation selon l'une quelconque des revendications 8 à 11, pour le nettoyage de surfaces dures, telles que les sols, les murs, les châssis de machine, les moteurs, les cuves à fuel ou les outils ou comme dégrippant.

13. Utilisation l'une quelconque des revendications 8 à 12, **caractérisée en ce que** ladite association est contenue dans une composition selon l'une des revendications 1 à 7.

14. Utilisation l'une quelconque des revendications 8 à 13, **caractérisée en ce qu'**une composition comprenant ladite association est appliquée au pinceau, au chiffon, par pulvérisation, par aspersion ou encore par immersion.

15. Utilisation selon l'une quelconque des revendications 8 à 14, **caractérisée en ce qu'**une composition comprenant ladite association est utilisée à une température comprise entre -5°C et 80 °C.

## Patentansprüche

1. Zusammensetzung, umfassend:
- eine Mischung von Methylestern von Fettsäuren in C₁₆-C₂₀-Rizinusöl, bei der die C₁₈-Fettsäuren mindestens 70 Gew.-% des Gesamtgewichts der Fettsäuren im C₁₆-C₂₀-Rizinusöl ausmachen,
- mindestens ein ethoxyliertes Glycerid,
- gegebenenfalls mindestens einen Zusatz, der aus Lösungsmitteln insbesondere pflanzlichen Ursprungs, ionischen Tensiden, anderen nicht-ionischen Tensiden, Frostschutzmitteln und anderen Reinigungsmitteln ausgewählt ist, und
- gegebenenfalls mindestens einen Zusatz, der aus Färbemitteln, Duftstoffen, Konservierungsmitteln und Salzen ausgewählt ist.

2. Zusammensetzung nach Anspruch 1, **dadurch gekennzeichnet, dass** die Zusammensetzung eine Zusammensetzung zur Behandlung einer harten Oberfläche und insbesondere eine Zusammensetzung, die zur Reinigung und Entfettung einer harten Oberfläche bestimmt ist, oder auch eine Zusammensetzung zum Entfernen einer Festfressung ist.

3. Zusammensetzung nach irgendeinem der Ansprüche 1 und 2, **dadurch gekennzeichnet, dass** sie einen neutralen pH aufweist.

4. Zusammensetzung nach irgendeinem der Ansprüche 1 bis 3, **dadurch gekennzeichnet, dass** die Mischung von Methylestern von Fettsäuren in C₁₆-C₂₀-Rizinusöl eine Mischung von Methylestern von Fettsäuren in C₁₆-C₂₀-Rizinusöl ist, die umfasst:
- etwa 11 Gew.-% Stearinsäuremethylester,
- etwa 30 Gew.-% Ölsäuremethylester, und
- etwa 40 Gew.-% Linolsäuremethylester.

5. Zusammensetzung nach irgendeinem der Ansprüche 1 bis 4, **dadurch gekennzeichnet, dass** das ethoxylierte Glycerid der folgenden Formel (I) entspricht: in der:
- x, y und z unabhängig voneinander eine ganze Zahl zwischen 0 und 40 einschließlich darstellen und deren Summe x + y + z zwischen 1 und 100 einschließlich, vorzugsweise zwischen 10 und 40 einschließlich liegt, und
- R₁, R₂ und R₃ unabhängig voneinander ein Wasserstoffatom oder eine Gruppe -CO-A darstellen, worin A eine lineare, gesättigte oder ungesättigte Kohlenwasserstoffkette darstellt, die 5 bis 25, vorzugsweise 10 bis 20 Kohlenstoffatome umfasst und gegebenenfalls durch eine OH-Gruppe substituiert ist,
wobei mindestens eine der Gruppen R₁, R₂ und R₃ kein Wasserstoffatom darstellt.

6. Zusammensetzung nach Anspruch 5, **dadurch gekennzeichnet, dass** das ethoxylierte Glycerid Glycereth-17-cocoat, ethoxyliertes Rizinusöl oder eine Mischung derselben ist.

7. Zusammensetzung nach irgendeinem der Ansprüche 1 bis 6, **dadurch gekennzeichnet, dass** sie aus den folgenden Zusammensetzungen (1) bis (4) ausgewählt ist:
• Zusammensetzung (1), bestehend, bezogen auf das Gesamtgewicht der Zusammensetzung, aus:
- 97 Gew.-% einer Mischung von Methylestern von Fettsäuren in C₁₆-C₂₀-Rizinusöl, und
- 3 Gew.% Glycereth-17-cocoat,
wobei ein Färbemittel einer derartigen Zusammensetzung zugesetzt sein kann,
• Zusammensetzung (2), bestehend, bezogen auf das Gesamtgewicht der Zusammensetzung, aus:
- 73,5 Gew.-% einer Mischung von Methylestern von Fettsäuren in C₁₆-C₂₀-Rizinusöl,
- 6 Gew.-% Coprah-diethanolamid
- 7 Gew.-% ethoxyliertem Rizinusöl, das insbesondere 35 Ethoxyl-Einheiten umfasst,
- 10 Gew.-% Wasser, und
- 3,5 Gew.-% Bioethanol,
• Zusammensetzung (3), bestehend, bezogen auf das Gesamtgewicht der Zusammensetzung, aus:
- 88 Gew.-% einer Mischung von Methylestern von Fettsäuren in C₁₆-C₂₀-Rizinusöl,
- 4 Gew.-% Ethyllactat,
- 4 Gew-% ethoxyliertem Rizinusöl, das insbesondere 35 Ethoxyl-Einheiten umfasst,
- 1 Gew.-% Glycereth-17-cocoat,
- 2 Gew.% Wasser, und
- 1 Gew.% Coprah-diethanolamid,
wobei ein Färbemittel einer derartigen Zusammensetzung zugesetzt sein kann, und
• Zusammensetzung (4), bestehend, bezogen auf das Gesamtgewicht der Zusammensetzung, aus:
- 74,8 Gew.-% Wasser,
- 3,8 Gew.-% Natriumlaurylethersulfat,
- 14,15 Gew.-% Glycereth-17-cocoat,
- 0,3 Gew.-% Duftstoffen,
- 5 Gew.-% Bioethanol,
- 1 Gew.-% Monopropylenglycol, und
- 0,95 Gew.-% einer Mischung von Methylestern von Fettsäuren in C₁₆-C₁₈-Rizinusöl,
wobei ein Färbemittel einer derartigen Zusammensetzung zugesetzt sein kann.

8. Verwendung einer Assoziation einer Mischung von Methylestern von Fettsäuren in C₁₆-C₂₀-Riziniusöl, bei dem die C₁₈-Fettsäuren mindestens 70 Gew.-% des Gesamtgewichts der Mischung von Fettsäuren im C₁₆-C₂₀-Rizinusöl ausmachen, mit mindestens einem ethoxylierten Glycerid als Reinigungsmittel.

9. Verwendung nach Anspruch 8, **dadurch gekennzeichnet, dass** die Mischung von Methylestern von Fettsäuren in C₁₆-C₂₀-Rizinusöl eine Mischung von Methylestern von Fettsäuren in C₁₆-C₂₀-Rizinusöl ist, welche umfasst:
- etwa 11 Gew.-% Stearinsäuremethylester,
- etwa 30 Gew.-% Ölsäuremethylester, und
- etwa 40 Gew.-% Linolsäuremethylester.

10. Verwendung nach irgendeinem der Ansprüche 8 und 9, **dadurch gekennzeichnet, dass** das ethoxylierte Glycerid der folgenden Formel (I) entspricht:
in der:
- x, y und z unabhängig voneinander eine ganze Zahl zwischen 0 und 40 einschließlich darstellen und deren Summe x + y + z zwischen 1 und 100 einschließlich, vorzugsweise zwischen 10 und 40 einschließlich liegt, und
- R₁, R₂ und R₃ unabhängig voneinander ein Wasserstoffatom oder eine Gruppe -CO-A darstellen, worin A eine lineare, gesättigte oder ungesättigte Kohlenwasserstoffkette darstellt, die 5 bis 25, vorzugsweise 10 bis 20 Kohlenstoffatome umfasst und gegebenenfalls durch eine OH-Gruppe substituiert ist,
wobei mindestens eine der Gruppen R₁, R₂ und R₃ kein Wasserstoffatom darstellt.

11. Verwendung nach Anspruch 10, **dadurch gekennzeichnet, dass** das ethoxylierte Glycerid Glycereth-17-cocoat, ethoxyliertes Rizinusöl oder eine Mischung derselben ist.

12. Verwendung nach irgendeinem der Ansprüche 8 bis 11 für die Reinigung von harten Oberflächen wie Böden, Mauern, Maschinengestellen, Motoren, Brennstofftanks oder Werkzeugen oder als Mittel für die Entfernung von Festfressung.

13. Verwendung nach irgendeinem der Ansprüche 8 bis 12, **dadurch gekennzeichnet, dass** die Assoziation in einer Zusammensetzung nach einem der Ansprüche 1 bis 7 enthalten ist.

14. Verwendung nach irgendeinem der Ansprüche 8 bis 13, **dadurch gekennzeichnet, dass** eine Zusammensetzung, welche die Assoziation enthält, mit einem Pinsel, mit einem Tuch, durch Zerstäubung, durch Besprengung oder auch durch Eintauchen aufgetragen wird.

15. Verwendung nach irgendeinem der Ansprüche 8 bis 14, **dadurch gekennzeichnet, dass** eine Zusammensetzung, welche die Assoziation umfasst, bei einer Temperatur zwischen -5 °C und 80 °C verwendet wird.

## Claims

1. Composition comprising:
- a castor oil C₁₆-C₂₀ fatty acid methyl ester mixture, wherein C₁₈ fatty acids represent at least 70% by weight of the total weight of the castor oil C₁₆-C₂₀ fatty acid mixture,
- at least one ethoxylated glyceride,
- optionally at least one additive chosen from solvents particularly of vegetable origin, ionic surfactants, further non-ionic surfactants, antifreeze agents, and further cleaning agents, and
- optionally at least one additive chosen from colorants, fragrances, preservatives, and salts.

2. Composition according to claim 1, **characterised in that** said composition is a composition for treating hard surfaces, and in particular a composition intended for cleaning and degreasing hard surfaces or an anti-seize composition.

3. Composition according to any one of claims 1 and 2, **characterised in that** it has a neutral pH.

4. Composition according to any one of claims 1 to 3, **characterised in that** the castor oil C₁₆-C₂₀ fatty acid methyl ester mixture is a castor oil C₁₆-C₂₀ fatty acid methyl ester mixture, comprising:
- approximately 11% by weight of stearic acid methyl ester,
- approximately 30% by weight of oleic acid methyl ester, and
- approximately 40% by weight of linoleic acid methyl ester.

5. Composition according to any one of claims 1 to 4, **characterised in that** the ethoxylated glyceride has the following formula (I):
wherein:
- x, y and z represent, independently of each other, an integer between 0 and 40 and wherein the sum x + y + z is between 1 and 100, preferably between 10 and 40, and
- R₁, R₂ and R₃ represent, independently from each other, a hydrogen atom or a group -CO-A where A represents a saturated or unsaturated linear hydrocarbon chain comprising 5 to 25, preferably 10 to 20, carbon atoms and optionally substituted by an OH group,
at least one of the groups R₁, R₂ and R₃ not representing a hydrogen atom.

6. Composition according to claim 5, **characterised in that** the ethoxylated glyceride is glycereth-17 cocoate, ethoxylated castor oil, or a mixture thereof.

7. Composition according to any one of claims 1 to 6, **characterised in that** it is chosen from the following compositions (1) to (4):
■ composition (1) consisting, in relation to the total weight of the composition, of:
- 97% by weight of a castor oil C₁₆-C₂₀ fatty acid methyl ester mixture, and
- 3% by weight of glycereth-17 cocoate,
a colorant optionally being added to such a composition,
■ composition (2) consisting, in relation to the total weight of the composition, of:
- 73.5% by weight of a castor oil C₁₆-C₂₀ fatty acid methyl ester mixture,
- 6% by weight of coconut diethanolamide,
- 7% by weight of ethoxylated castor oil notably comprising 35 ethoxyl units,
- 10% by weight of water, and
- 3.5% by weight of bioethanol,
■ composition (3) consisting, in relation to the total weight of the composition, of:
- 88% by weight of a castor oil C₁₆-C₂₀ fatty acid methyl ester mixture,
- 4% by weight of ethyl lactate,
- 4% by weight of ethoxylated castor oil notably comprising 35 ethoxyl units,
- 1% by weight of glycereth-17 cocoate,
- 2% by weight of water, and
- 1% by weight of coconut diethanolamide,
a colorant optionally being added to such a composition, and
■ composition (4) consisting, in relation to the total weight of the composition, of:
- 74.8% by weight of water,
- 3.8% by weight of sodium lauryl ether sulphate,
- 14.15% by weight of glycereth-17 cocoate,
- 0.3% by weight of fragrances,
- 5% by weight of bioethanol,
- 1% by weight of mono propylene glycol, and
- 0.95% by weight of a castor oil C₁₆-C₂₀ fatty acid methyl ester mixture,
a colorant optionally being added to such a composition.

8. Use of an association of a castor oil C₁₆-C₂₀ fatty acid methyl ester mixture, wherein C₁₈ fatty acids represent at least 70% by weight of the total weight of the castor oil C₁₆-C₂₀ fatty acid mixture with at least one ethoxylated glyceride as a cleaning agent.

9. Use according to claim 8, characterised that the castor oil C₁₆-C₂₀ fatty acid methyl ester mixture is a castor oil C₁₆-C₂₀ fatty acid methyl ester mixture, comprising:
- approximately 11% by weight of stearic acid methyl ester,
- approximately 30% by weight of oleic acid methyl ester, and
- approximately 40% by weight of linoleic acid methyl ester.

10. Use according to any one of claims 8 and 9, **characterised in that** the ethoxylated glyceride has the following formula (I):
wherein:
- x, y and z represent, independently of each other, an integer between 0 and 40 and wherein the sum x + y + z is between 1 and 100, preferably between 10 and 40, and
- R₁, R₂ and R₃ represent, independently from each other, a hydrogen atom or a group -CO-A where A represents a saturated or unsaturated linear hydrocarbon chain comprising 5 to 25, preferably 10 to 20, carbon atoms and optionally substituted by an OH group,
at least one of the groups R₁, R₂ and R₃ not representing a hydrogen atom.

11. Use according to claim 10, **characterised in that** the ethoxylated glyceride is glycereth-17 cocoate, ethoxylated castor oil, or a mixture thereof.

12. Use according to any one of claims 8 to 11, for cleaning hard surfaces, such as floors, walls, machine frames, engines, fuel tanks or tools or as an anti-seize agent.

13. Use according to any one of claims 8 to 12, **characterised in that** said association is contained in a composition according to any of claims 1 to 7.

14. Use according to any one of claims 8 to 13, **characterised in that** a composition comprising said association is applied with a brush, with a cloth, by spraying, by spray-coating or by dip-coating.

15. Use according to any one of claims 8 to 14, **characterised in that** a composition comprising said association is used at a temperature between -5°C and 80°C.
